# EUROPÄISCHE PATENTSCHRIFT

(11) **EP 2 739 791 B1**
(45) Veröffentlichungstag und Bekanntmachung des Hinweises auf die Patenterteilung: **06.05.2015**
(21) Anmeldenummer: 13711047.4
(22) Anmeldetag: 21.03.2013
(51) Int. Cl.: E02D 29/12

(54) **VERFAHREN ZUM SANIEREN EINES KANALSCHACHTES**
METHOD OF REPAIRING A MANHOLE SHAFT
SYSTEM DE REPARATION D'UN REGARD DE CHAUSSÉE

(30) Priorität: 22.03.2012 DE 102012102433
(43) Veröffentlichungstag der Anmeldung: 11.06.2014
(73) Patentinhaber: Eschenbrenner, Peter, 94227 Zwiesel (DE)
(72) Erfinder: ESCHENBRENNER, Bernd, 76189 Karlsruhe (DE)
(74) Vertreter: Gustorf, Gerhard
(86) Internationale Anmeldenummer: PCT/EP2013/055899
(87) Internationale Veröffentlichungsnummer: WO 2013/139892

(56) Entgegenhaltungen:
- DE-C2- 4 326 503
- US-A- 5 915 886

## Beschreibung

Die Erfindung betrifft ein Verfahren zum Sanieren eines Kanalschachtes durch eine Auskleidung, eine mit dem Verfahren hergestellte Auskleidung sowie eine Vorrichtung zur Herstellung der Auskleidung.

Kanalisationssysteme, insbesondere Schächte unterliegen den verschiedensten thermischen, chemischen und hydrologischen Belastungen. Unter anderem leisten Industrie und Gewerbe einen erheblichen Beitrag für eine hohe betriebliche Belastung. Zum Beispiel werden durch Molkereien, Brauereien oder durch die chemische Industrie allgemein erhebliche Mengen an besonders aggressiven Stoffen eingeleitet, die bereits selbst oder durch Vermengung mit weiteren hinzukommenden Stoffen chemische Reaktionen während des Fließens auslösen.

Diese Schmutzfracht wirkt in Verbindung mit hohen Energieniveaus der Abwässer (turbulentes Strömen durch hohen Abwasserzufluss, beispielsweise nach einer Überschwemmung) auf Dauer stark abrasiv. Die fortschreitende Oberflächenkorrosion an den Bauwerken führt schließlich über Jahre hinweg zu einer massiven Schädigung der Tragsubstanz. Es entstehen mitunter erhebliche Risse im Bauwerk, häufig treten diese zum Beispiel an den Fugen zwischen den Schachtringen auf. Einerseits tritt durch die Risse eine immer größer werdende Menge Schmutzwasser aus dem Kanalsystem in die Umwelt aus mit entsprechend negativen Folgen, andererseits sickert auch Fremdwasser ein, zum Beispiel, wenn der Grundwasserspiegel steigt, was die Kläranlagen zusätzlich belastet. Beides begünstigt die Korrosion nachhaltig. Kanalsysteme mit derartigen Schadbildern stellen eine erhebliche Gefahr dar und sind dringend sanierungsbedürftig.

Zur Sanierung des Kanalsystems, insbesondere der Schachtbauwerke, sind nach dem Stand der Technik verschiedene Verfahren bekannt:
Als eher klassische Methode ist der Verputz mit zementgebundenen Beschichtungsmaterialien zu bezeichnen, jedoch fehlt es hier an einer dauerhaften Beständigkeit. Auch die Verwendung von Reaktionsharzbeschichtungen ist problematisch, da sich die Beschichtung unter Blasenbildung vom Untergrund ablösen kann. Mit Beschichtungen kann zwar die Oberfläche versiegelt und so ein Bauwerk geschützt werden, die Tragfähigkeit und die Statik des Bauwerkes werden durch eine dünne Zement- oder Harzschicht jedoch nicht wiederhergestellt.

Daher ist es auch bekannt, einen Kanalschacht mit Rohren oder gebogenen Platten auszukleiden, die aus glasfaserverstärktem Kunststoff (GfK) hergestellt sind. Solche GfK-Materialien zeichnen sich durch Hitze-, Kälte- und Formbeständigkeit und Chemikalienresistenz aus. Weil Duroplast-Kunststoffteile gegen Säure und ähnliche aggressive Stoffe unempfindlich sind, stellen sie einen geeigneten Werkstoff zur Sanierung dar, zumal Bauteile mit hohen Wandstärken und komplexen Geometrien bei gleichzeitig hoher Druckfestigkeit hergestellt werden können. Nachteilig ist jedoch, dass eine aufwendige Konfektionierung der einzupassenden Platten erforderlich ist und Rohre nicht ohne weiteres in bestehende Kanalisationssysteme eingebaut werden können.

Eine weitere Methode sieht daher vor, einen so genannten Schlauchinliner in ein Kanalsystem einzuführen, mittels Druckluft an die Kanalwand zu drücken und schließlich mit einer UV-Lichtquelle auszuhärten. DE 39 22 351 A1 beschreibt hierzu ein Verfahren zur Sanierung von Abflussrohren unter Verwendung eines verharzten Innenrohres, das in den betreffenden Kanalabschnitt in axialer Richtung eingefahren und durch eine dehnbare Blase aufgefaltet und anschließend ausgehärtet wird. Aus DE 43 26 503 C2 ist die Herstellung eines rohrförmigen Auskleidungsschlauches beliebiger Länge bekannt. Ein solcher ist jedoch für Abzweigungen und Kanalschächte, insbesondere Schachthälse ungeeignet, zumal diese überwiegend konisch zulaufen. DE 197 02 649 A1 beschäftigt sich mit der Abdichtung von Abzweigrohren mit Hilfe eines Zusatzdichtkörpers an einem Inliner, um das Abdichten der Anschlussleitung mit einem Sanierungspacker zu bewerkstelligen. Aber auch dieses Verfahren ist für die Abdichtung eines Kanalschachts ungeeignet.

Gegenstand der DE 699 25 045 T2 ist eine Auskleidungseinrichtung zur Abdichtung und Verstärkung der Wandungen eines Mannlochs mit einem Schlauch, der sich aus wenigstens drei Lagen zusammensetzt, die durch Nähte miteinander verbunden sind und deren mittlere Lage die Auskleidung abdichtet.

Aus DE 10 2009 050 084 sind ein mehrschichtiger Schlauch sowie ein Verfahren zu dessen Herstellung bekannt, der zum Sanieren und Auskleiden von Rohrleitungen verwendet werden kann. Der Schlauch wird mit gleichbleibendem Durchmesser kontinuierlich gefertigt, wozu eine Flachfolie an ihren überlappenden Längsrändern verschweißt und dann durch ein Montagerohr gezogen wird. Auf das Montagerohr werden gleichzeitig mit Harz getränkte Längsbänder gelegt, die zusammen mit dem durch die Flachfolie gebildeten Innenschlauch abgezogen werden und sich hinter dem Rohrende miteinander verbinden sollen.

In DE 697 02 876 T2 sind schließlich eine Kunststoffauskleidung für ein Mannloch und ein Verfahren zu dessen Beschichtung beschrieben und dargestellt. Dort besteht die Auskleidung aus einem zunächst in eine flache Form gelegten Sack, der nach dem Einbringen in das Mannloch aufgeblasen wird, wobei jedoch in konischen Übergangsabschnitten Knautschzonen und Faltenbildungen unvermeidlich sind.

Der Erfindung liegt die Aufgabe zugrunde, ein System zum Sanieren eines Kanalschachtes anzugeben, um die nachstehenden Ziele zu erreichen:
▪ Abdichten von Leckstellen,
▪ Herstellung einer physikalisch und chemisch widerstandfähigen, gut zu reinigenden Oberfläche,
▪ Verbesserung der Standfestigkeit des Schachtes, insbesondere im Bereich von Steigeisen.

Zur Lösung dieser Aufgabenstellung dienen gemäß der Erfindung die Merkmale des Verfahrens nach Anspruch 1 bzw. der Vorrichtung nach Anspruch 12. Vorteilhafte Weiterbildungen sind Gegenstand der Unteransprüche.

Die Erfindung ist nachstehend an Ausführungsbeispielen erläutert, die in der Zeichnung dargestellt sind. In dieser zeigen:
- Figur 1: einen schematischen Längsschnitt eines Kanalschachtes,
- Figur 2: eine perspektivische Darstellung einer Form während des Wickelns und Legens einer Auskleidung gemäß der Erfindung,
- Figur 3: verschiedene Module für den Einsatz in einer Vorrichtung nach Figur 4,
- Figur 4: eine schematische Schnittdarstellung einer Vorrichtung zur Herstellung einer Schachtauskleidung gemäß der Erfindung,
- Figur 5: einen möglichen Querschnitt in der Ebene V-V der Figur 4,
- Figur 6: eine Wickelvorrichtung für den Einsatz in der Vorrichtung der Figur 4,
- Figur 7: eine schematische Darstellung beim Einbringen einer Auskleidung in einen Kanalschacht,
- Figur 8: die in Figur 7 dargestellte Auskleidung im aufgeweiteten Endzustand,
- Figur 9: eine schematische Darstellung einer Befestigungsvorrichtung für Steigeisen,
- Figur 10: die Draufsicht auf einen ausgekleideten Schacht,
- Figur 11: in vergrößerter Darstellung einen Ausschnitt aus Figur 10,
- Figur 12: die Verlegung von Leitungen zu einem Gerät,
- Figur 13: die Leitungseinführung durch die Rückseite in das Gerät,
- Figur 14: die Leitungseinführung durch die Außenseite in ein Gerät,
- Figur 15: eine Variante der Figur 12 mit einem Verlegekanal,
- Figur 16: eine Ansicht des Verlegekanals der Figur 15,
- Figur 17: die Ansicht eines Sektors einer Form mit Durchdrückstiften für die Steigeisenbefestigung,
- Figur 18: in vergrößerter Darstellung einen Durchdrückstift gemäß Figur 17,
- Figur 19: einen Querschnitt durch einen Teil der Form, der Auskleidung und einer Befestigungsscheibe für ein Steigeisen und
- Figur 20: einen der Figur 19 entsprechenden Ausschnitt nach Aufweitung und Aushärtung der Auskleidung im Schacht und der Befestigung eines Steigeisens.

Figur 1 zeigt beispielhaft einen Kanalschacht 10, wie er in DIN V4034-1:2004-08 definiert ist. Derartige Kanalschächte haben einen konischen Schachthals 12, der auf zylindrischen Schachtringen 14 aufsitzt, die formschlüssig miteinander verbunden sind. Im Schachtunterteil 16 befindet sich ein Auftritt (Berme 18), in welchen ein Gerinne 24 eingelassen ist, das die Verbindung zu einem Kanalrohr 22 herstellt. Als oberer Abschluss des Schachtes 10 liegt auf dem konischen Schachthals 12 eine Schachtabdeckung 26 auf, bestehend aus einem Rahmen 28 mit Auflageringen 30 und einem Deckel 32. Die Auflageringe 30 erlauben die Angleichung an das Geländeniveau. Nach Abheben des Deckels 32 kann man über die an der zylindrischen Schachtwand 34 angebrachten Steigeisen 36 bis zum Auftritt 18 im Schachtboden hinuntersteigen.

Häufig weichen die Kanalschächte 10 von den Normvorgaben ab. Sowohl im Bereich des Schachthalses 12 mit konischem Übergang als auch des Schachtunterteils mit der Berme 18 gibt es die verschiedensten Ausbildungen. Das gemäß der Erfindung vorgesehene Fertigungsverfahren ermöglicht die Auskleidung sowohl der Normformen als auch nahezu aller Sonderformen.

Figur 2 zeigt die Ausführung einer gemäß der Erfindung vorgesehenen, liegend angeordneten Form 38 zum Wickeln und Legen einer Schachtauskleidung 50 (Figuren 7 und 8), welche die Innenfläche des Kanalschachtes 10 nachbildet, deren Durchmesser aber um ein bestimmtes Maß kleiner ist, um die Dicke der Schachtauskleidung 50 und ihres erforderlichen Spiels beim Einbringen in den Schacht 10 zu berücksichtigen. Die Form 38 wird als Hohlkörper hergestellt, beispielsweise aus Blech, der aus verschiedenen Modulen entsprechend der Schachtform zusammengesetzt und in einer in Figur 4 angedeuteten Vorrichtung 20 eingesetzt wird. Das Beispiel der Figur 3 zeigt eine Reihe unterschiedlicher Module 38-1, 38-2, 38-3.

In Figur 4 ist schematisch die Vorrichtung 20 zur Aufnahme mit Drehantrieb für eine Form 38 dargestellt, mit deren Hilfe eine Auskleidung 50 gemäß der Erfindung hergestellt werden kann. Von einem Ständer 42 erstreckt sich eine waagrechte Achse 100, die drehfest an dem Ständer 42 befestigt und auf der eine Trommel 102 über Wälz- oder Gleitlager 104 drehbar gelagert ist. Für den Antrieb der Trommel 102 dient ein drehzahlregelbarer Motor 106, der auf dem Ständer 42 angebracht ist und dessen Welle 108 über ein Getriebe 110 die Trommel 102 in Drehung versetzt. Alternativ ist auch ein pneumatischer oder hydraulischer Antrieb denkbar.

Wie bereits erwähnt, ist die Form 38 als Hohlkörper ausgebildet, der sich aus aneinander gereihten Modulen zusammensetzt, deren Abmessungen (Länge, Durchmesser, Konuswinkel) der auszukleidenden Kanalform entsprechen. Das dargestellte Beispiel zeigt ein großes zylindrisches Modul 38-1 für die Auskleidung der vertikal übereinanderliegenden Schachtringe 14, dessen Länge der Schachttiefe im an die Berme 18 nach oben anschließenden, zylindrischen Bereich (vgl. Figur 1) entspricht und im allgemeinen ein Vielfaches des Durchmessers beträgt. Das anschließende Modul 38-2 dient zur Herstellung des Auskleidungsabschnitts für den konischen Schachthals 12, an das sich ein kleines zylindrisches Modul 38-3 für den Halsabschluss anschließt. Die aneinander angereihten Module 38-2, 38-3 sind gemäß Figur 4 mit dem geschlossenen Ende der Trommel 102 über formschlüssige Kupplungselemente 112 drehfest verbunden.

Selbstverständlich lassen sich auch Auskleidungen für andere Schachtquerschnitte herstellen, beispielsweise durch Kombination verschiedener Module oder mittels polygonaler Module 38-1'.

Die Figuren 4 und 5 deuten die Möglichkeit an, zumindest das große Modul 38-1 in zwei oder hier vier Kreissegmente 118 zu unterteilen, um den Durchmesser verändern zu können. Jedes Segment 118 ist mittels wenigstens eines radial nach innen abstehenden Fußes 120 in einer Führung 122 gelagert, die von der Trommel 102 vorsteht. Auf diese Weise lassen sich die Segmente 118 in Richtung der eingezeichneten Pfeile in radialer Richtung stufenlos verstellen, beispielsweise im Verhältnis 2:3 (vgl. Figur 5), um wenigstens zwei benachbarte Nenndurchmesser erzeugen zu können.

Um im radial ausgefahrenen Zustand die Lücken zwischen den Segmenten 118 zu schließen, können bogenförmige Überbrückungselemente 124 vorgesehen sein, die mit einem Ende 126 an dem benachbarten Segment 118 angelenkt sind. Die Radialverstellung der Segmente 118 kann motorisch erfolgen, was nicht weiter dargestellt ist.

Die Form 38 ist über die Trommel 102 fliegend auf der Achse 100 gelagert. Dadurch ist ihr in Figur 4 rechtes Ende frei und kann für die Fertigung der verschieden ausgebildeten Auskleidungen 50 an die jeweils vorliegende Form im Bereich des Schachthalses 12 angepasst werden.

Figur 2 zeigt schematisch das Verfahren zur Herstellung der Auskleidung 50 mit Hilfe der Form 38. Auf die Form 38 wird zuerst ein aufblasbarer Folienschlauch 40 (Figur 7) gezogen, der die Aufgabe hat, die Form 38 vor Klebstoff zu schützen, damit abschließend die erzeugte Auskleidung 50 abgezogen werden kann. Der Folienschlauch 40 wird im konischen Halsbereich gefiedert, d. h. vom freien Ende her in Längsrichtung eingeschnitten, worauf die dabei entstehenden Überlappungen von außen verklebt werden. Auch das Aneinanderfügen von vorgefertigten Folienzuschnitten ist möglich.

Eine in Figur 6 angedeutete, seitlich angeordnete Wickelvorrichtung 130 trägt Rollen 44 eines dehnbaren textilen Bandes 46, in der Regel aus Glasfasermaterial, die das Umwickeln der Form 38 mit verschiedenen Neigungswinkeln zur Achse der Form 38 ermöglicht. Die Wickelvorrichtung 130 hat im Beispiel der Figur 6 einen Wagen 132, der eine Rolle 44 trägt und in Richtung des Pfeiles W der Figur 4 in Längsrichtung relativ zu der Vorrichtung 20 hin und her verfahrbar ist.

Zusätzlich oder alternativ können auch dehnbare textile Bänder 46' in Längsrichtung axial eingelegt werden. Diese sind in Figur 2 als schmale Streifen ausgebildet; stattdessen können auch breite Bänder 46' eingesetzt werden, von denen jeweils eines, zwei oder drei etwas mehr als den Umfang der Form 38 abdecken. Bei mehreren Lagen sind die Überlappungen in Umfangsrichtung zueinander versetzt, um Materialanhäufungen weitgehend auszuschließen.

Axial angeordnete, nicht dehnbare und damit zugfeste Längsbänder 48 gewährleisten den Zusammenhalt des erzeugten Verbundes in axialer Richtung und gegen die Wirkung der Schwerkraft der Auskleidung 50 bei der Montage im Schacht 10. Die zugfesten Längsbänder 48 können über den konischen Halsteil hinausgeführt werden, um eine Aufhängung der erzeugten Auskleidung 50 und die Einbringung in den Kanalschacht 10 zu erleichtern. Im Bereich des konischen Schachthalses 12 können in den Wickel textile Zuschnitte 98 eingearbeitet werden, deren Form der Konusoberfläche des Schachthalses 12 entsprechen.

Die Bänder 46, 46' und 48 sowie die Zuschnitte 98 überlappen sich, so dass sich für die Auskleidung 50 ein formstabiler Verbund ergibt. Die Wandstärke kann in Anpassung an die verschiedenen Lastbeanspruchungen in verschiedenen Schachttiefen verschieden stark ausgebildet sein.

Nach Fertigstellung des beschriebenen Verbundes für die Auskleidung 50, dessen Bänder 46, 46' und Zuschnitte 98 trocken oder vorzugsweise nass, d. h. mit Harz getränkt gewickelt bzw. gelegt worden sind, wird dieser mit einer äußeren Schutzhülle 52 umgeben, die aus Bahnen einer stärkeren Folie aus dichtendem, UV-undurchlässigem Material besteht, beispielsweise eine Verbundfolie aus PA und PE. Die zur Minimierung von Überlappungsstellen möglichst breiten Bahnen für diese Schutzhülle 52 werden in Umfangsrichtung auf den Verbund gewickelt, wonach die Überlappungen durch Klebebänder abgedeckt werden. Die mechanisch robuste Schutzhülle 52 gewährleistet einen einstückigen, hoch belastbaren GFK-Verbund für die Auskleidung 50 und bildet eine Sperrschicht gegen das Eindringen von Flüssigkeiten und Gasen in den Kanalschacht 10.

In Figur 11 ist angedeutet, dass auf die Außenseite der Schutzhülle 52 bei 0°, d. h. dort, wo in der vertikalen Einbaustellung der Auskleidung 50 die Senkrechte von unten nach oben durchgeht und nicht von dem Konus des Schachthalses 12 unterbrochen ist, ein Metallstreifen 55 axial aufgebracht werden kann, der vorzugsweise aus einem Aluminium-Klebeband besteht. Dieser ermöglicht es, die Wandstärke der Auskleidung 50 nach Aushärtung in jeder Schachthöhe mit einem Wirbelstrom-Messgerät zu überprüfen.

Aus Figur 4 geht hervor, dass nun die Form 38 im Durchmesser etwas verkleinert werden kann, wozu die Segmente 118 radial nach innen verstellt werden, so dass die fertiggestellte GFK-Auskleidung 50 in axialer Richtung über das freie Ende der Form 38 abgestreift werden kann (gestrichelt eingezeichnet).

Figur 7 zeigt das Einbringen der GFK-Auskleidung 50 in den Kanalschacht 10. Zuerst wird auf Höhe des unteren Endes der Auskleidung 50 als Arbeitsplattform und Montagehilfe eine Platte 54 angebracht, die den Schachtquerschnitt ausfüllt. Danach können Befestigungsplatten 56 im Raster einer später zu montierenden, zweiläufigen oder einläufigen Anordnung der Steigeisen 36 auf der Schachtwand 34 vorläufig befestigt werden, beispielsweise durch Klebung 82 (vgl. Figur 9). Auf der Schachtwand 34 wird kurz oberhalb der Berme 18, bei Betonschächten unterhalb der untersten Fuge 58 zwischen dem untersten Schachtring 14 und der Berme 18, eine umlaufende, dauerelastische Dichtung 60 angebracht. Diese stellt die Abdichtung zwischen der Schachtauskleidung 50 und der Schachtwand 34 her. In den inneren Folienschlauch 40 wird ein druckdichter Sack 66 eingesetzt, in den anschließend über ein Zugseil 78 eine Scheibe 62 abgesenkt wird, die sich in der endgültigen, untersten Lage auf der Platte 54 am Auftritt (Berme) 18 abstützt, wenn die GFK-Auskleidung 50 die vorgesehene Lage im Schacht 10 eingenommen hat.

Das obere Ende des Sackes 66 wird mit einem Deckel 64 druckdicht verschlossen. Dieser hat einen Anschluss 68 zur Einleitung eines unter Überdruck stehenden Mediums, bevorzugt Druckluft, um den Sack 66 aufblasen zu können. Außerdem hat der Deckel 64 eine Öffnung 70 zur Einleitung von Wärmeenergie, vorzugsweise über ein Kabel 72 zur Speisung einer UV- oder Infrarot-Strahlungsquelle 74 und gegebenenfalls eine weitere Öffnung für ein Kabel, das zu einer Digitalkamera führt.

Die zum Einbau vorbereitete GFK-Auskleidung 50 wird nun an einem Hebezeug 76 hängend so in den Kanalschacht 10 abgesenkt, dass ihre Form in der Höhen- und Drehlage mit der Schachtform übereinstimmt. Dann wird der Sack 66 durch Überdruck aufgeweitet, so dass sich die GFK-Auskleidung 50 auseinanderfaltet und eng an die Schachtwand 34, den Dichtring 60 am unteren Ende und die Befestigungsplatten 56 anlegt. Die durch den Überdruck auf die Scheibe 62 wirkende Kraft wird durch die Platte 54 abgestützt. Die auf den Deckel 64 wirkende Druckkraft wird durch das Zugseil 78, welches axial durch den Sack 66 verläuft, von der unteren Scheibe 62 aufgenommen. Dabei kommt die Scheibe 62 in eine zentrische Lage innerhalb des Schachtes 10. Die Strahlungsquelle 74 zur Aushärtung der GFK-Auskleidung 50 wird eingeschaltet und mittels ihres Versorgungskabels 72 am Zugseil 78 entlang auf und ab bewegt, bis die Auskleidung 50 ausgehärtet ist. Dabei bewegt sich die Strahlungsquelle 74 etwa in der Mittelachse der Auskleidung, so dass an allen Stellen eine gleichmäßige Aushärtung gewährleistet wird.

Wenn die GFK-Auskleidung 50 ausgehärtet ist, wird der Überdruck zurückgenommen und die Strahlungsquelle 74 abgeschaltet. Nach Entfernen des Deckels 64 mit der Strahlungsquelle 74 können die untere Scheibe 62 und der Sack 66 mit Hilfe des Zugseils 78 herausgezogen und die Platte 54 entfernt werden. Dabei wird auch der Folienschlauch 40 herausgenommen. Die oben und unten überstehenden Enden der Auskleidung 50 und der äußeren Schutzhülle 52 werden abschließend abgetrennt.

In Figur 7 ist der sanierte Kanalschacht 10 mit endgültiger Auskleidung 50 gezeigt.

Zur Befestigung der Steigeisen 36 gibt es mehrere Möglichkeiten. Gemäß Figur 9 markiert man die Anbringungsorte auf der inneren Oberfläche der GFK-Auskleidung 50 mit den gleichen Maßen, die man vorher bei der Anbringung der Befestigungsplatten 56 benutzt hat. Dann bohrt man die Befestigungsbohrungen für die Steigeisen 36 in die Befestigungsplatten 56. Die Steigeisen 36 lassen sich mit Schrauben und Blindmuttern 80, die hinter den Befestigungsplatten 56 angebracht werden, befestigen. Die Befestigungsplatten 56, die durch die Auskleidung 50 abgedeckt sind, können zu ihrer Ortung mit einem kleinen Dauermagneten 128 ausgerüstet sein.

Alternativ besteht die in Figur 11 angedeutete Möglichkeit, statt der Befestigungsplatten 56 zwischen Schachtwand 34 und Auskleidung 50 Befestigungsscheiben 53 mit Innengewinde bei der Herstellung der Auskleidung 50 zwischen dieser und der äußeren Schutzhülle 52 einzuarbeiten. Dies ist weiter unten anhand der Figuren 17 bis 20 erläutert.

Die Befestigung der Steigeisen 36 an der Auskleidung 50 hat folgende Vorteile:
a) Keine Dübelbohrungen in der Schachtwand 34, die Leckstellen erzeugen würden;
b) bereits geschädigte Schachtwände 34 werden in ihrer Tragfähigkeit nicht geschwächt;
c) die Befestigung an der Auskleidung 50 gewährleistet eine dauerhafte Belastbarkeit.

In Kanalschächten 10 werden zunehmend Mess-, Steuer- und andere Geräte 84 angebracht. Die damit verbundenen Kabel und Leitungen 86 werden meistens auf der Schachtwand 34 verlegt und behindern dort die Reinigungsarbeiten.

Nach einer Weiterbildung der Erfindung gemäß den Figuren 12 bis 15 können die Leitungen 86 im Raum zwischen der Auskleidung 50 und der Schachtwand 34 verlegt werden, so dass sie weder die Reinigung behindern noch bei Arbeiten im Schacht 10 beschädigt werden können. Die Geräte 84 werden, wie schon die Befestigung der Steigeisen 36 in Figur 9 zeigt, auf Befestigungsplatten 56 aufgeschraubt. Die Verwendung von Blindmuttern 80 ermöglicht auch eine erst spätere Bestimmung des Bohrbildes für ihre Befestigung.

Auch Kabeldurchführungen können später angebracht werden. Die Kabel 86 werden meistens in Schutzrohren 88 im Erdreich an den Schacht 10 herangeführt. Dort wird in der Schachtwand 34 mit einem Kernbohrer eine ausreichend große Bohrung 90 angebracht. Von der Bohrung 90 führen auf der Innenfläche der Schachtwand 34 biegsame Kunststoff-Isolierrohre 92 oder formstabile, aber biegeweiche Kunststoff-Kanäle 94 (Figur 16) zur Befestigungsplatte 56. Sie werden zunächst durch Klebung 82 provisorisch auf der Schachtwand 34 befestigt.

Grundsätzlich lassen sich statt elektrischer Leitungen 86 auch Schläuche in dieser Weise verlegen. Die Durchmesser der Isolierrohre 92 oder die Abmessungen der Kabelkanäle 94 finden ihre Grenzen an der Standfestigkeit der GFK-Auskleidung 50 und müssen nach der örtlichen Krafteinwirkung ausgelegt werden.

Wenn die Auskleidung 50 angebracht worden ist, schmiegt sie sich an die Befestigungsplatten 56 und die Isolierrohre 92 oder Kabelkanäle 94 an und hält sie endgültig in ihrer Lage fest. Die Durchführung der Leitungen 86 durch die Schachtauskleidung zum Gerät 84 muss durch Kabelverschraubungen abgedichtet werden. Die Bohrung 90 in der Schachtwand 34 muss bis zur Benutzung für die Leitungen 86 mit Montageschaum 96 verschlossen werden. Der Montageschaum 96 lässt sich vor der Verlegung der Leitungen 86 leicht entfernen. Nach der Verlegung lässt sich die Bohrung 90 auf die gleiche Weise wieder abdichten.

Die in den Figuren 12 bis 16 dargestellten Weiterbildungen haben den Vorteil, dass die Versorgungsleitungen hinter der Schachtauskleidung 50 aus GfK verlegt werden. Außerdem werden Dübelbohrungen in der Schachtwand 34 und damit mögliche Leckstellen vermieden.

Die Figuren 17 bis 20 zeigen eine Möglichkeit zur Herstellung der Befestigung der Steigeisen 36, wie sie in Figur 11 angedeutet ist. Dort sind die Steigeisen 36 nicht an Befestigungsplatten 56 angeschraubt, wie sie in den Figuren 12 bis 14 gezeigt sind, sondern an Befestigungsscheiben 53 mit etwa quadratischer Form und abgeschrägt auslaufenden Kanten 57.

In Figur 17 ist ein Kreissegment der Form 118 dargestellt, auf welchem Durchdrückstifte 63 paarweise, entsprechend der vorgesehenen Anordnung der Befestigungsschrauben 73 für die Steigeisen 36, platziert sind. Bei der Herstellung des textilen Verbundes für die Auskleidung 50 auf der Form 118 erzeugen diese Stifte 63 Löcher 67, welche zur nachfolgenden Aufnahme von Einlaminiermuttern 80 dienen, die Teil der Befestigungsscheiben 53 sind. Nach Fertigstellung des textilen Verbundes werden die Durchdrückstifte 63 aus ihrer Einrastung nach außen entfernt oder sie werden, von einer Vorrichtung getragen, zusammen unter die Auflagefläche der Form 38 abgesenkt.

Figur 18 zeigt ein Beispiel eines Durchdrückstiftes 63, der alternativ eine rotationssymmetrische Spitze 65 oder eine schräggestellte Spitze 65' haben kann. In der Form 38 sind Hülsen 61 befestigt, in die der Schaft 114 des Durchdrückstiftes 63 mit Hilfe eines Federringes 116 einrastet. Die gewünschte Drehlage des Stiftes 63 mit schräger Spitze 65' kann über einen Schlitz 115 im Schaft 114 eingestellt werden. In der Spitze 65, 65' befindet sich eine Querbohrung 117 zum Einstecken eines Werkzeugs, mit dessen Hilfe der Stift 63 nach Fertigstellung der Auskleidung 50 wieder herausgezogen werden kann.

Die Befestigungsscheiben 53 zur Einleitung der an dem Steigeisen 36 auftretenden Kräfte in die Auskleidung 50 bestehen aus Kunstharz, beispielsweise GFK, in das je zwei Muttern 80 einlaminiert sind. Die Befestigungsscheiben 53 werden so auf den Textilverbund der Auskleidung 50 aufgelegt, dass die herausstehenden Teile 69 der Muttern 80 in die Löcher 67 eintauchen. Anschließend werden, wie in Figur 17 angedeutet, die Befestigungsscheiben 53 mit Klebstreifen 71 vorläufig fixiert. Zum Abschluss wird die Auskleidung 50, wie bereits erläutert, mit einer Schutzhülle 52 überzogen, die bei diesem Verfahren zur Befestigung der Steigeisen 36 nicht durchbohrt werden muss.

Nachdem die Auskleidung 50 in den Schacht 10 eingesetzt ist, werden die Steigeisen 36 mittels Gewindebolzen 73 befestigt, die in die einlaminierten Muttern 80 eingeschraubt werden (vgl. Figur 20).

Mit der Erfindung steht ein System zur Verfügung, dessen wesentliche Vorteile nachstehend angegeben sind:
1. Die Auskleidung 50 ist ein einstückiges Formteil, welches vom Schachtdeckel 32 bis kurz über die Berme 18 hinabreicht und die Form des Schachtes 10 nachbildet;
2. Der Werkstoffverbund besteht vorzugsweise aus mit Harz getränktem Glasfaser-Werkstoff mit den nachstehenden Eigenschaften:
   - hohe Dichtigkeit gegen Gase und Flüssigkeiten,
   - mechanisch und chemisch widerstandsfähig, bei entsprechenden Werkstoffen auch gegen aggressive Chemikalien,
   - glatte Oberfläche, die sich gut reinigen lässt,
   - hohe Lebensdauer;
3. Die Schutzhülle 52 der Auskleidung 50 ist auf der Außenfläche angeordnet;
4. Die Auskleidung 50 kann in verschiedenen Bereichen unterschiedliche Wandstärken haben, entsprechend den örtlich verschiedenen Lasten;
5. Mit der Auskleidung 50 können Schächte 10 mit verringerter Standfestigkeit wieder stabilisiert werden;
6. Die Erfindung ermöglicht eine Technik, um Steigeisen 36 und Geräte 84 an der Auskleidung 50 zu befestigen;
7. Die Erfindung ermöglicht, Leitungen 86 u. dgl. im Raum zwischen Schachtwand 34 und Auskleidung 50 zu verlegen.

## Patentansprüche

1. Verfahren zum Sanieren eines Kanalschachtes, **gekennzeichnet durch** die folgenden Schritte:
a. Aufziehen eines aufblasbaren Folienschlauches (40) auf eine dem Kanalschachtprofil entsprechende Form (38),
b. Umwickeln und/oder Auflegen wenigstens eines dehnbaren, textilen Bandes (46, 46') des auf die Form (38) aufgezogenenen Folienschlauchs (40), wobei auch wenigstens ein nicht dehnbares, zugfestes Längsband (48) in axialer Richtung zwischen die Bänder (46, 46') eingelegt wird,
c. Anbringen einer die auf diese Weise hergestellten Auskleidung (50) einschließenden Schutzhülle (52),
d. Abziehen der Auskleidung (50) von der in radialer Richtung reduzierten Form (38),
e. Einsetzen der Auskleidung (50) in einen zu sanierenden Kanalschacht (10) und Einbringen eines druckdichten Sackes (66) in den inneren Folienschlauch (40) der Auskleidung (50),
f. Abdichten der Auskleidung (50) am oberen Ende und Aufblasen bis zur Anlage an der Schachtwand (34),
g. Aushärten der mit Harz getränkten Auskleidung (50).

2. Verfahren nach Anspruch 1, **dadurch gekennzeichnet, dass** auf die Außenseite der Schutzhülle (52) ein Metallstreifen (55) in Längsrichtung aufgebracht wird.

3. Verfahren nach Anspruch 1 oder 2, **dadurch gekennzeichnet, dass** beim Herstellen des textilen Verbundes gemäß Schritt b textile Zuschnitte (98) zur Abdeckung nicht zylindrischer Formteile eingearbeitet werden.

4. Verfahren nach einem der vorhergehenden Ansprüche, **dadurch gekennzeichnet, dass** zur Herstellung der Schutzhülle (52) breite Bahnen einer stärkeren Folie aus UV-undurchlässigem Material in Umfangsrichtung auf die Auskleidung (50) gelegt werden, die sich an ihren Rändern überlappen.

5. Verfahren nach einem der vorhergehenden Ansprüche, **dadurch gekennzeichnet, dass** die Bänder (46, 46') und Zuschnitte (98) aus Glasfasermaterial bestehen.

6. Verfahren nach einem der vorhergehenden Ansprüche, **dadurch gekennzeichnet, dass** die Auskleidung (50) in einer um eine waagrechte Achse rotierenden Lage erzeugt wird.

7. Verfahren nach einem der vorhergehenden Ansprüche, **dadurch gekennzeichnet, dass** die textilen Bänder (46, 46') und Zuschnitte (98) entweder trocken aufgebracht und danach mit Harz getränkt oder sogleich mit Harz getränkt aufgebracht werden.

8. Verfahren nach einem der vorhergehenden Ansprüche, **dadurch gekennzeichnet, dass** zur Aushärtung der Auskleidung (50) in diese eine IR- oder UV-Strahlungsquelle (74) von oben eingeführt und darin in der Mittelachse hin- und herbewegt wird.

9. Verfahren nach einem der vorhergehenden Ansprüche, **dadurch gekennzeichnet, dass** für die Befestigung von Steigeisen (36) oder Geräten (84) Befestigungsplatten (56) zwischen die Auskleidung (50) und die Schachtwand (34) oder Befestigungsscheiben (53) mit einlaminierten Muttern (80) zwischen die Auskleidung (50) und die Schutzhülle (52) eingesetzt werden.

10. Verfahren nach einem der vorhergehenden Ansprüche, **dadurch gekennzeichnet, dass** zwischen das unteren Ende der Auskleidung (50) und die Schachtwand (34) ein Dichtring (60) eingesetzt wird.

11. Auskleidung (50) für zu sanierende Kanalschächte (12), hergestellt mit dem Verfahren nach einem der vorhergehenden Ansprüche.

12. Vorrichtung zur Herstellung einer Auskleidung (50) nach einem der Ansprüche 1 bis 11, **dadurch gekennzeichnet, dass** diese aus einer variierbaren Form (38) besteht, die aus Modulen (38-1, 38-2, 38-3) unterschiedlicher Form und Größe entsprechend dem zu sanierenden Kanalschacht (10) zusammengesetzt ist.

13. Vorrichtung nach Anspruch 12, **dadurch gekennzeichnet, dass** die Module auf einer Trommel (102) montiert sind, die um eine waagrechte Achse drehbar angetrieben ist.

14. Vorrichtung nach Anspruch 13, **dadurch gekennzeichnet, dass** die Trommel (102) auf einer feststehenden Achse (100) fliegend gelagert ist.

15. Vorrichtung nach einem der Ansprüche 12 bis 14, **dadurch gekennzeichnet, dass** wenigstens eines der Module (13-1) aus Kreissegmenten (118) zusammengesetzt ist, die zur Veränderung des Durchmessers radial verstellbar sind.

16. Vorrichtung nach Anspruch 15, **dadurch gekennzeichnet, dass** benachbarte Kreissegmente (118) durch bogenförmige Überbrückungselemente (124) miteinander verbunden sind.

## Claims

1. A method for renovating a sewer manhole, **characterized by** the following steps:
a. pulling an inflatable film sleeve (40) onto a mold (38) corresponding to the sewer manhole profile,
b. wrapping and/or laying at least one extensible textile strip (46, 46') of the film sleeve (40) pulled onto the mold (38), at least one non-extensible high-tensile-strength longitudinal strip (48) also being laid in an axial direction between the strips (46, 46'),
c. attaching a protective sheath (52) enclosing the liner (50) manufactured in this manner,
d. pulling the liner (50) off the mold (38) that has been reduced in a radial direction,
e. inserting the liner (50) into a sewer manhole (10) to be renovated, and introducing a pressure-tight bag (66) into the inner film sleeve (40) of the liner (50),
f. sealing the liner (50) at the upper end and inflating until it abuts against the manhole wall (34),
g. curing the resin-impregnated liner (50).

2. The method according to Claim 1, wherein a metal band (55) is applied in a longitudinal direction onto the outer side of the protective sheath (52).

3. The method according to Claim 1 or 2, wherein upon manufacture of the textile composite in accordance with step b., textile cut pieces (98) are incorporated in order to cover non-cylindrical shaped parts.

4. The method according to one of the preceding claims, wherein in order to manufacture the protective sheath (52), wide webs of a thicker film made of UV-opaque material, which overlap at their edges, are laid in a circumferential direction onto the liner (50).

5. The method according to one of the preceding claims, wherein the strips (46, 46') and cut pieces (98) are made of glass-fiber material.

6. The method according to one of the preceding claims, wherein the liner (50) is produced in a position rotating around a horizontal axis.

7. The method according to one of the preceding claims, wherein the textile strips (46, 46') and cut pieces (98) either are applied dry and then impregnated with resin, or are applied having just been impregnated with resin.

8. The method according to one of the preceding claims, wherein in order to cure the liner (50), a source (74) of IR or UV radiation is introduced thereinto from above and is moved back and forth therein in the center axis.

9. The method according to one of the preceding claims, wherein for the fastening of ladder rungs (36) or devices (84), fastening panels (56) are inserted between the liner (50) and the manhole wall (34), or fastening plates (53) having embedded nuts (80) are inserted between the liner (50) and the protective sheath (52).

10. The method according to one of the preceding claims, wherein a sealing ring (60) is inserted between the lower end of the liner (50) and the manhole wall (34).

11. A liner (50) for sewer manholes (12) to be renovated, manufactured using the method according to one of the preceding claims.

12. An apparatus for manufacturing a liner (50) according to one of Claims 1 to 11, wherein it is made up of a variable mold (38) that is assembled from modules (38-1, 38-2, 38-3) of different shapes and sizes in accordance with the sewer manhole (10) to be renovated.

13. The apparatus according to Claim 12, wherein the modules are mounted on a drum (102) that is driven rotatably around a horizontal axis.

14. The apparatus according to Claim 13, wherein the drum (102) is mounted in cantilevered fashion on a stationary axle (100).

15. The apparatus according to one of Claims 12 to 14, wherein at least one of the modules (13-1) is assembled from circle segments (118) that are radially displaceable in order to modify the diameter.

16. The apparatus according to Claim 15, wherein adjacent circle segments (118) are connected to one another by arc-shaped bridging elements (124).

## Revendications

1. Procédé d'assainissement d'un puits de canal, **caractérisé par** les étapes suivantes :
a. enfilage d'un film tubulaire (40) gonflable, sur un moule (38) correspondant au profil du puits de canal,
b. enroulement et/ou placement d'au moins une bande textile (46, 46') pouvant se dilater du film tubulaire (40) enfilé sur le moule (38), sachant qu'également au moins une bande longitudinale (48) résistante à la traction ne pouvant pas se dilater est placée entre les bandes (46, 46') dans le sens axial,
c. placement d'un manchon protecteur (52) enfermant le revêtement (50) fabriqué de cette façon,
d. retrait du revêtement (50) du moule (38) réduit dans le sens radial,
e. mise en place du revêtement (50) dans un puits de canal (10) à assainir et introduction d'un sac résistant à la pression (66) dans le film tubulaire (40) intérieur du revêtement (50),
f. calfeutrage du revêtement (50) à l'extrémité supérieure et gonflage jusqu'à l'appui sur la paroi du puits (34),
g. durcissage du revêtement (50) imprégné de résine.

2. Procédé selon la revendication 1, **caractérisé en ce qu'**une bande métallique (55) est placée dans le sens longitudinal sur le côté extérieur du manchon protecteur (52).

3. Procédé selon la revendication 1 ou 2, **caractérisé en ce que** lors de la fabrication du composite textile selon l'étape b, des découpes textiles (98) sont pratiquées pour recouvrir des pièces de moule non cylindriques.

4. Procédé selon l'une des revendications précédentes, **caractérisé en ce que** pour fabriquer le manchon protecteur (52), des lés larges d'un film plus épais en matériau imperméable aux UV qui se chevauchent sur leurs bords, sont placés dans le sens périphérique sur le revêtement (50).

5. Procédé selon l'une des revendications précédentes, **caractérisé en ce que** les bandes (46, 46') et les découpes (98) sont en matériau de fibres de verre.

6. Procédé selon l'une des revendications précédentes, **caractérisé en ce que** le revêtement (50) est produit dans une position rotative sur un axe horizontal.

7. Procédé selon l'une des revendications précédentes, **caractérisé en ce que** les bandes textiles (46, 46') et les découpes (98) sont soit appliquées sèches puis imprégnées de résine, soit appliquées sitôt imprégnées de résine.

8. Procédé selon l'une des revendications précédentes, **caractérisé en ce que** pour le durcissage du revêtement (50), une source de rayonnement IR ou UV (74) est introduite par le haut dans celui-ci et déplacée dedans en va-et-vient dans l'axe médian.

9. Procédé selon l'une des revendications précédentes, **caractérisé en ce que** pour fixer des grappins (36) ou des appareils (84), des plaques de fixation (56) sont intégrées entre le revêtement (50) et la paroi du puits (34) ou bien des disques de fixation (53) avec des écrous laminés (80) sont intégrés entre le revêtement (50) et le manchon protecteur (52).

10. Procédé selon l'une des revendications précédentes, **caractérisé en ce qu'**une bague d'étanchéité (60) est intégrée entre l'extrémité inférieure du revêtement (50) et la paroi du puits (34).

11. Revêtement (50) pour des puits de canal (12) à assainir, fabriqué avec le procédé selon l'une des revendications précédentes.

12. Dispositif de fabrication d'un revêtement (50) selon l'une des revendications 1 à 11, **caractérisé en ce que** celui-ci est constitué d'un moule (38) variable qui est composé de modules (38-1, 38-2, 38-3) de formes et tailles différentes conformément au puits de canal (10) à assainir.

13. Dispositif selon la revendication 12, **caractérisé en ce que** les modules sont montés sur un tambour (102) qui est entraîné en rotation sur un axe horizontal.

14. Dispositif selon la revendication 13, **caractérisé en ce que** le tambour (102) est disposé volant sur un axe fixe (100).

15. Dispositif selon l'une des revendications 12 à 14, **caractérisé en ce qu'**au moins un des modules (13-1) est composés de segments circulaires (118) qui peuvent être décalés radialement pour modifier le diamètre.

16. Dispositif selon la revendication 15, **caractérisé en ce que** des segments circulaires voisins (118) sont reliés entre eux par des éléments de transition arqués (124).
